# EUROPÄISCHE PATENTSCHRIFT

(11) **EP 0 837 174 B1**
(45) Veröffentlichungstag und Bekanntmachung des Hinweises auf die Patenterteilung: **12.09.2001**
(21) Anmeldenummer: 96116412.6
(22) Anmeldetag: 14.10.1996
(51) Int. Cl.: D06F 57/04

(54) **Wäscheschirm**
Umbrella type clothes dryer
Séchoir à linge type parapluie

(43) Veröffentlichungstag der Anmeldung: 22.04.1998
(73) Patentinhaber: LEIFHEIT Aktiengesellschaft, D-56377 Nassau (DE)
(72) Erfinder: Ohm, Heinz Josef, 65550 Limburg (DE); Tiwi, Peter, 56379 Winden (DE); Treis, Wilfried, 56377 Nassau (DE)

(56) Entgegenhaltungen:
- EP-A- 0 113 788
- EP-A- 0 514 561
- EP-A- 0 655 524

## Beschreibung

Die Erfindung betrifft einen Wäscheschirm entsprechend dem Oberbegriff des Anspruchs 1.

Bei einem bekannten Wäscheschirm der gattungsgemäßen Art (EP-B 0514 561) sind die Eckpunkte der Seilecke jeweils mit einer Klammer versehen, die durch ein Loch in dem Leinenschieber hindurchgeführt und darin gehalten ist. Diese Art der Verbindung der Seilecken mit den Leinenschiebern ist relativ aufwendig und erschwert eine automatische Montage des Wäscheschirmes. Da die Klammern nicht festsitzend mit den Leinenschiebern verbunden sind, können sie sich beim Leinenrückzug unter Umständen verklemmen und einen ordentlichen Einzug der Wäscheleine behindern.

Der Erfindung liegt die Aufgabe zugrunde, einen Wäscheschirm der gattungsgemäßen Art zu schaffen, der eine weitgehend vollautomatische Montage ermöglicht und bei dem ein einwandfreier Einzug der Wäscheleine sichergestellt ist.

Diese Aufgabe wird durch die kennzeichnenden Merkmale des Anspruchs 1 gelöst.

Bei dem erfindungsgemäßen Vorschlag kann die Verbindung der Wäscheleine mit den Leinenschiebern vollautomatisch erfolgen, indem in vorbestimmten Abständen die Wäscheleinen-Abschnitte in die Nuten der Leinenschieber eingesetzt und mit diesen verbunden werden. Die Leinenschieber werden dann ebenfalls vollautomatisch in die Arme des Spreizgestells eingesetzt. Da keine losen, zum Verklemmen neigende Teile vorhanden sind, ist ein sicherer Leineneinzug gewährleistet.

Vorzugsweise bestehen die Leinenschieber aus einem thermoplastischen Kunststoff und die Wäscheleine aus strukturiertem Material, so daß die Wäscheleinenabschnitte in den Nuten durch Hochfrequenz kraft- und formschlüssig eingeschweißt werden können. Dabei ist es vorteilhaft, die Innenflächen der Nuten mit einer Riffelung zu versehen, in welche die Wäscheleinenabschnitte durch die HF-Elektrode hineingedrückt werden.

Vorzugsweise sind die Arme des Spreizgestells jeweils von einer Schiene mit einem U-förmigen, bei aufgespanntem Schirm nach oben zu offenen Querschnitt gebildet, der durch Abdek-kungen geschlossen ist, zwischen denen die Öffnungen für die Wäscheleine vorgesehen sind. Die in der Schiene verschieb-baren Leinenschieber haben einen entsprechenden U-förmigen Querschnitt, wobei die Nuten auf der dem Steg der Schiene zugewandten Unterseite der Leinenschieber vorgesehen sind. Dadurch bilden die Leinenschieber einen Teil des die Wäscheleine bei zusammengeklapptem Schirm aufnehmenden Schachtes. Dies hat zur Folge, daß die Abmessungen der Arme gegenüber dem bekannten Wäscheschirm verringert werden können, bei dem in der Schiene ein eigener Gleitkanal für die Schieber neben dem Wäscheleinenschacht vorgesehen werden muß. Um die Reibung des Leinenschiebers in der Schiene so gering wie möglich zu halten, kann er auf der Unterseite an den Ecken abgeschrägte Vorsprünge aufweisen, so daß er nur mit diesen Vorsprüngen auf dem Steg der Schiene gleitet.

Ein weiterer Vorteil besteht darin, daß alle Einzelteile von oben montiert werden können. Dies ist für eine automatische Fertigung sehr wichtig.

Ein Ausführungsbeispiel der Erfindung wird im folgenden unter Bezugnahme auf die Zeichnungen beschrieben. Es zeigt:
- Fig. 1: eine Seitenansicht eines Wäscheschirmes, teilweise geschnitten, wobei die linke Hälfte in Spreizstellung und die rechte Hälfte im eingeklappten Zustand dargestellt ist,
- Fig. 2: eine Teilansicht in Richtung des Pfeiles II in Fig. 1,
- Fig. 3: einen Schnitt entlang Linie II-II in Fig. 2 in größerem Maßstab,
- Fig. 4: einen Schnitt entlang Linie IV-IV in Fig. 2 in größerem Maßstab,
- Fig. 5: einen Schnitt entlang Linie V-V in Fig. 4, und
- Fig. 6: eine Ansicht eines Leinenschiebers von unten.

Auf einem Mast 1 ist ein Befestigungsstern 2 bezüglich eines Fixpunktes 3 verschiebbar, aber arretierbar gelagert. Am Befestigungsstern 2 sind bei 5 schwenkbar vier Arme 4 gelagert, zwischen denen sich die Wäscheleine 6 in Form von Seilecken erstreckt. Die von der Wäscheleine 6 gebildeten Seilecke stellen in der Spreizstellung des Wäscheschirmes ineinanderliegende Quadrate dar.

Die Arme 4 sind über Spreizarme 7 gegen den Fixpunkt 3 abgestützt. Die Eckpunkte 8 der einzelnen Seilecke sind im Inneren der Arme 4 jeweils an einem Leinenschieber 9a, 9b bzw. 9c angebracht. In jedem Arm ist vor dem äußersten Leinenschieber 9a ein Gewicht 26, beispielsweise aus Blei, angeordnet, das, wie später beschrieben, den Einzug der Wäscheleine in die Arme 4 bei Einklappen bewirkt.

Die Arme 4 bestehen aus Schienen mit einem U-förmigen, bei aufgespreiztem Schirm nach oben zu offenen Querschnitt und mit umgebogenen Längskanten 10, auf die Abdeckungen 11 aufgeschoben sind, die am einen Ende einen Durchbruch 12 zum Durchführen eines Seilecken-Eckpunktes 8 aufweisen.

Die Leinenschieber 9 haben, wie aus Fig. 4 ersichtlich, ebenfalls einen U-förmigen, dem Innenquerschnitt des Armes entsprechenden Querschnitt und sie sind in dem Arm 4 so angeord-net, daß ihr Steg 13 dem Boden 14 des Armes gegenüberliegt. In der Unterseite des Steges 13 sind zwei nebeneinander liegende Nuten 15 vorgesehen, in welche die an den Eckpunkten 8 jeweils zu einer Schlaufe 16 geformte Wäscheleine 6 eingesetzt ist, wie dies in Fig. 5 dargestellt ist. Nach dem Einsetzen wird die Wäscheleine 6, die bevorzugt aus einer geflochtenen Polyesterleine besteht, durch Hochfrequenz mit dem Leinenschieber verschweißt bzw. in diesen eingeschweißt. Um eine möglichst große Berührungsfläche zu erhalten, sind die Wände der Nuten 15 mit einer Riffelung 18 versehen, wie in Fig. 6 dargestellt. Die Abschnitte 17 in Form einer Schlaufe 16(oder auch offen)werden beim Schweißvorgang in die Riffelung 18 hineingedrückt.

Das Gewicht 26 hat ebenfalls einen U-förmigen Querschnitt, dessen Steg 27 dem Boden 14 des Armes gegenüberliegt.

Um die Reibung des Leinenschiebers 9 und des Gewichtes 26 in dem Arm 4 möglichst gering zu halten, sind der Leinenschieber und das Gewicht auf der Unterseite an den Ecken mit abgeschrägten Vorsprüngen 19 versehen, mit denen der Leinenschieber und das Gewicht auf dem Boden 14 des Armes 4 gleiten.

Zum Öffnen des Spreizgestells, es besteht aus den Armen 4 und den Spreizarmen 7, ist am Fixpunkt 3 ein Zugseil 20 befestigt, das vom Fixpunkt 3 über eine erste Umlenkung 21 am Befestigungsstern 2 und eine zweite Umlenkung 22 im Fixpunkt 3 zurück zum Befestigungsstern 2 läuft und von dort über eine Rolle 23 nach außen geführt ist. Durch Ziehen des herausgeführten Seilendes bewegt sich der Befestigungsstern 2 aus der in der rechten Hälfte der Fig. 1 gezeigten Stellung in Richtung des Pfeiles 24, wobei die Arme 4 durch die Spreiz-arme 7 in die in der linken Hälfte der Fig. 1 dargestellte Spreizstellung bewegt werden. Dabei werden die Leinenschieber 9 in die in der linken Hälfte der Fig. 1 und in Fig. 2 darge-stelle Endstellung gezogen und die Wäscheleine 6 wird gespannt. Dann wird der Befestigungsstern 2 durch einen nicht dargestellten Riegel am Mast 1 arretiert.

Zum Schließen des Spreizgestells wird die Arretierung des Befestigungssternes 2 gelöst und der Schließvorgang durch Schwenken der Arme 4 in Richtung des Pfeiles 25 eingeleitet. Das Zurückziehen der Wäscheleine 6 in die Arme 4 erfolgt mit Hilfe der Gewichte 26, die nach Erreichen eines bestimmten Spreizwinkels in Richtung des Pfeiles 28 zu gleiten beginnen und die äußersten Leinenschieber 9a nach innen schieben. Damit beginnt der Einzug der Wäscheleine, ausgehend vom äußersten Seileck. Nun nehmen die äußersten Leinenschieber 9a die nächsten Leinenschieber 9b und diese die folgenden Leinenschieber 9c mit, wodurch nacheinander die von der Wäscheleine 6 gebildeten Seilecke in die Arme 4 eingezogen werden und dann, wie in der rechten Hälfte der Fig. 1 gezeigt, in den Hohlräumen 29 der Arme 4 und im Bereich der Gewichte 26 und der Leinenschieber 9 in deren Hohlräumen 30 bzw. 31 zu liegen kommen. Die Hohlräume 29, 30 und 31 bilden also zusammen einen Schacht zur Aufnahme der Wäscheleine.

Die Wäscheleine ist dabei aus den Nuten 15 über eine Aussparung 32 im Steg 13 in die Hohlräume bzw. zu den Druchbrüchen 12 geführt. Dadurch wirkt auf die eingeweißten Abschnitte 17 nur eine Zugkraft, so daß keine Tendenz zum Abschälen der Wäscheleine aus den Nuten der Leinenschieber 9 entsteht.

## Patentansprüche

1. Wäscheschirm mit einem mehrarmigen Spreizgestell zur Aufnahme einer Wäscheleine (6) und mit einer Vorrichtung (26) zum Einzug der Wäscheleine in die hohlen Arme (4) beim Zusammenklappen des Spreizgestells, wobei die Wäscheleine geschlossene Seilecke bildet, deren Eckpunkte (8) durch entsprechende Öffnungen (12) in den Armen in das Innere der Arme geführt und an in den Armen geführten und gegeneinander beweglichen Leinenschiebern (9) befestigt sind, **dadurch gekennzeichnet, daß** jeder Leinenschieber(9) zwei nebeneinander laufende Nuten (15) aufweist, in denen zwei Abschnitte (17) der Wäscheleine (6), die Eckpunkte (8) bildend, eingesetzt und in diesen festgelegt sind.

2. Wäscheschirm nach Anspruch 1, **dadurch gekennzeichnet, daß** jeder Leinenschieber (9) aus einem thermoplastischen Kunststoff besteht, und daß die Abschnitte (17) in den Nuten (15) durch plastische Verformung der Nutenwände form- und kraftschlüssig in dem Leinenschieber (9) festgelegt sind.

3. Wäscheschirm nach Anspruch 1 oder 2, **dadurch gekennzeichnet, daß** die Innenflächen der Nuten (15) geriffelt sind.

4. Wäscheschirm nach einem der Ansprüche 1 bis 3, **dadurch gekennzeichnet, daß** die Arme (4) von Schienen mit einem U-förmigen, bei aufgespanntem Schirm nach oben zu offenen Querschnitt gebildet sind, daß die Öffnungen (12), durch welche die Wäscheleine (6) hindurchgeführt ist, zwischen Abdeckungen (11) vorgesehen sind, welche die offene Seite der Arme verschließen, und daß die Nuten (15) auf den dem Boden (14) der Arme zugewandten Unterseite der Leinenschieber (9) vorgesehen sind.

5. Wäscheschirm nach Anspruch 4, **dadurch gekennzeichnet, daß** die Leinenschieber (9) einen U-förmigen Querschnitt haben und ihre Hohlräume (31) bei zusammengeklapptem Schirm einen Teil des vom Hohlraum (29) des Armes (4) gebildeten, die Wäsche-leine (6) aufnehmenden Schachtes darstellen.

6. Wäscheschirm nach den Ansprüchen 4 und 5, wobei die Vorrichtung zum Einzug der Wäscheleine von in den Armen (4) vor dem äußersten Leinenschieber (9a) angeordneten Gewichten (26) besteht, **dadurch gekennzeichnet, daß** die Gewichte (26) einen U-förmigen Querschnitt haben und ihre Hohlräume (30) bei zusammengeklapptem Schirm zusammen mit den Hohlräumen (31) der Leinenschieber (9) einen Teil des die Wäscheleine (6) aufnehmenden Schachtes (29) darstellen.

7. Wäscheschirm nach Anspruch 5 oder 6, **dadurch gekennzeich-net**, daß an der Unterseite jedes Leinenschiebers (9) bzw. jedes Gewichtes (26) an den Ecken abgeschrägte Vorsprünge (19) vorgesehen sind, mit denen der Leinenschieber bzw. das Gewicht auf den Boden (14) des Armes (4) gleitet.

## Claims

1. Umbrella-type clothes dryer having a multi-arm expanding frame for holding a clothes line (6) and having a device (26) for retracting the clothes line into the hollow arms (4) when collapsing the expanding frame, the clothes line forming closed cable corners whose corner points (8) are guided into the interior of the arms through corresponding openings (12) in the arms and are fastened to clothes-line slides (9) which are guided in the arms and can be moved towards one another, **characterized in that** each clothes-line slide (9) has two grooves (15) which run next to each other and in which two sections (17) of the clothes line (6) are inserted and are secured therein, forming the corner points (8).

2. Umbrella-type clothes dryer according to Claim 1, **characterized in that** each clothes-line slide (9) consists of a thermoplastic, and in that the sections (17) are secured in the grooves (15) in the clothes-line slide (9) in a form-fitting and frictional manner by plastic deformation of the groove walls.

3. Umbrella-type clothes dryer according to Claim 1 or 2, **characterized in that** the inner surfaces of the grooves (15) are corrugated.

4. Umbrella-type clothes dryer according to one of Claims 1 to 3, **characterized in that** the arms (4) are formed by rails having a U-shaped cross section which is to be upwardly open when the umbrella is opened out, in that the openings (12) through which the clothes line (6) is guided are provided between coverings (11) which close the open side of the arms, and in that the grooves (15) are provided on the lower side of the clothes-line slide (9), which side faces the bottom (14) of the arms.

5. Umbrella-type clothes dryer according to Claim 4, **characterized in that** the clothes-line slides (9) have a U-shaped cross section and their cavities (31), when the umbrella is collapsed, constitute part of the shaft which is formed by the cavity (29) of the arm (4) and accommodates the clothes line (6).

6. Umbrella-type clothes dryer according to Claims 4 and 5, in which the device for retracting the clothes line comprises weights (26) which are arranged in the arms (4) in front of the outermost clothes-line slide (9a), **characterized in that** the weights (26) have a U-shaped cross section and their cavities (30), when the umbrella is collapsed, constitute, together with the cavities (31) of the clothes-line slides (9), part of the shaft (29) which accommodates the clothes line (6).

7. Umbrella-type clothes dryer according to Claim 5 or 6, **characterized in that** projections (19) with bevelled corners are provided on the lower side of each clothes-line slide (9) and of each weight (26) and are used to enable the clothes-line slide and the weight to slide onto the bottom (14) of the arm (4).

## Revendications

1. Séchoir parapluie comportant une structure déployable à plusieurs bras servant à recevoir une corde à linge (6) et un dispositif (26) pour rétracter la corde à linge dans les bras creux (4) lors du rabattement de fermeture de la structure déployable, la corde à linge formant des polygones fermés, dont les sommets (8) sont guidés à l'intérieur des bras par des ouvertures correspondantes (12) formées dans les bras et sont fixés à des coulisseaux (9) auxquels est fixée la corde, qui sont guidés dans les bras et sont déplaçables les uns par rapport aux autres, **caractérisé en ce que** chaque coulisseau (9), auquel est fixée la corde, comporte deux rainures (15) disposées côte à côte, dans lesquelles deux tronçons (17) de la corde à linge (6) sont insérés en formant les sommets (8) et sont fixés dans ces rainures.

2. Séchoir parapluie selon la revendication 1, **caractérisé en ce que** le coulisseau (9), auquel est fixée la corde, est réalisé en une matière thermoplastique et que les tronçons (17) sont fixés selon une liaison par formes complémentaires et selon une liaison de force dans le coulisseau (9), auquel est fixée la corde, dans les rainures (15) sous l'effet d'une déformation plastique des parois des rainures.

3. Séchoir parapluie selon la revendication 1 ou 2, **caractérisé en ce que** les surfaces intérieures des rainures (15) sont nervurées.

4. Séchoir parapluie selon l'une des revendications 1 à 3, **caractérisé en ce que** les bras (4) sont formés par des rails possédant une section transversale en forme de U, qui s'ouvre vers le haut lorsque le séchoir parapluie est déployé, que les ouvertures (12), par lesquelles passe la corde à linge (6), sont prévues entre des éléments de revêtement (11), qui ferment le côté ouvert des bras, et que les rainures (15) sont prévues dans la face inférieure, tournée vers la base (14) des bras, des coulisseaux (9) auquel est fixée la corde.

5. Séchoir parapluie selon la revendication 4, **caractérisé en ce que** les coulisseaux (9), auxquels est fixée la corde, possèdent une section transversale en forme de U et que leurs cavités (31) représentent, lorsque le séchoir parapluie est refermé, une partie du conduit qui est formée par la cavité (29) du bras (4) et qui loge la corde à linge (6).

6. Séchoir parapluie selon les revendications 4 et 5, dans lequel le dispositif pour rétracter la corde à linge est constitué par des poids (26), qui sont disposés dans les bras (4) en amont du coulisseau le plus extérieur (9a), auquel est fixée la corde, **caractérisé en ce que** les poids (26) possèdent une section transversale en forme de U et que, lorsque le séchoir parapluie est fermé, les cavités (30) des poids représentent, conjointement avec les cavités (32) des coulisseaux (9), auxquels est fixée la corde, une partie du conduit (29) qui loge la corde à linge (6).

7. Séchoir parapluie selon la revendication 5 ou 6, **caractérisé en ce que** sur la face inférieure de chaque coulisseau (9), auquel est fixée la corde, ou de chaque poids (26) sont prévus des appendices saillants (19), qui sont biseautés au niveau des coins et avec lesquels le coulisseau, auquel est fixée la corde, ou le poids glisse sur la base (14) du bras (4).
